# EUROPÄISCHE PATENTSCHRIFT

(11) **EP 0 997 422 B1**
(45) Veröffentlichungstag und Bekanntmachung des Hinweises auf die Patenterteilung: **26.03.2003**
(21) Anmeldenummer: 98120210.4
(22) Anmeldetag: 26.10.1998
(51) Int. Cl.: B65H 54/28

(54) **Fadenführungsvorrichtung**
Yarn guide device
Dispositif de guidage d'un fil

(43) Veröffentlichungstag der Anmeldung: 03.05.2000
(73) Patentinhaber: Schärer Schweiter Mettler AG, 8812 Horgen (CH)
(72) Erfinder: Gutbrod, Robin, CH-8305 Dietikon (CH)
(74) Vertreter: Dittrich, Horst, Dr.

(56) Entgegenhaltungen:
- DE-A- 3 614 831
- DE-A- 3 826 130
- DE-A- 4 310 905
- DE-A- 19 750 737
- DE-A- 19 807 030

## Beschreibung

Die vorliegende Erfindung betrifft eine Fadenführungsvorrichtung zum Aufspulen von Fäden zu Kreuzspulen, mit zwei gegenläufig rotierbaren, übereinander angeordneten Fadenführerflügeln und mit einer Bogenscheibe, aus deren Kontur die Fadenführerflügel hervortreten und in welche sie wieder eintauchen, wobei an den Eintauchpunkten der Fadenführerflügel jeweils die Übergabe des Fadens erfolgt.

Bei diesen auch als Flügelaggregate bezeichneten und beispielsweise aus der CH-A-448 835 bekannten Fadenführungsvorrichtungen wird der aufzuspulende Faden mit der in Bewegungsrichtung vorderen Kante des jeweiligen Fadenführerflügels entlang der bogenförmigen Kante der Bogenscheibe verschoben, ohne dass der Faden in einer speziellen Führungsöse geführt werden muss. Dies hat gegenüber den sogenannten Fadenführeraggregaten mit positiver Fadenführung in einer Führungsöse den Vorteil einer sehr schonenden Behandlung des Fadens. Es sei darauf hingewiesen, dass in der vorliegenden Beschreibung der Begriff Faden ein langgestrecktes Textilgut bezeichnet, und somit nicht nur Garne sondern auch Bänder umfasst.

Ein weiterer Vorteil der Flügelaggregate ist die hohe Spulgeschwindigkeit. Diese wird dadurch ermöglicht, dass die Fadenführerflügel immer nur in einer Richtung rotieren und ihre Bewegungsrichtung nicht ändern müssen. Der Antrieb der Fadenführerflügel ist mit demjenigen der die Spule antreibenden Spulenwelle zwangsläufig verbunden und erfolgt über einen von einem gemeinsamen Antriebsmotor angetriebenen Transmissionsriemen.

Leider können Flügelaggregate bisher nicht universell eingesetzt, und wegen ihres fixen Hubes insbesondere nicht zur Herstellung von Spulen mit abgeschrägten Stirnseiten (sogenannte "Pineapple"-Spulen) oder mit weichen Kanten verwendet werden. Für Spulen dieser Art müsste der Hub der Flügelaggregate variabel sein, wofür aber bisher noch keine praktikable Lösung angegeben werden konnte.

Bei einem in der DE-A-2 108 866 beschriebenen Flügelaggregat mit variablem Hub bestehen die Fadenführerflügel aus zwei Schenkeln, deren Länge veränderbar ist. Die Verstellung der Flügelschenkel erfolgt durch kreisförmige Kulissen, in welche entsprechende Kulissensteine an den Flügelschenkeln eingreifen. Diese Lösung hat den Nachteil, dass bei den üblicherweise sehr hohen Hubzahlen ein grosser Verschleiss sowohl der Kulissen als auch der Kulissensteine erfolgt, und zwar auch bei Betrieb mit konstantem Hub und konstanter Flügellänge.

Bei einem in der DE-A-38 33 085 beschriebenen Flügelaggregat mit variablem Hub besteht jeder der beiden Fadenführerflügel aus zwei Schenkeln, die längsverschiebbar geführt sind und innen eine Verzahnung tragen, die mit einem Zahnrad oder einem anderen geeigneten Verstellorgan in Eingriff steht. Bei dieser Lösung kommt es zwar durch den Verzicht auf Kulissen und Kulissensteine nicht zu dem erwähnten grossen Verschleiss, dafür sind aber die Herstellkosten relativ hoch, so dass sich auch diese Lösung nicht durchgesetzt hat.

Durch die Erfindung soll nun ein Flügelaggregat angegeben werden, mit welchem Spulen mit abgeschrägten Stirnseiten oder mit weichen Kanten hergestellt werden können, ohne dass es zu hohen Verschleisswerten oder hohen Herstellkosten der Fadenführerflügel und/oder von deren Antrieb kommt.

Die gestellte Aufgabe wird erfindungsgemäss dadurch gelöst, dass die Fadenführerflügel einzeln angetrieben sind, und dass ihre Antriebe so steuerbar sind, dass die Orte der Fadenübergabepunkte in Abhängigkeit vom gewünschten Hub einstellbar sind.

Eine erste bevorzugte Ausführungsform der erfindungsgemässen Fadenführungsvorrichtung ist dadurch gekennzeichnet, dass die Antriebe der beiden Fadenführerflügel über eine gemeinsame Steuerung verbunden sind.

Eine zweite bevorzugte Ausführungsform der erfindungsgemässen Fadenführungsvorrichtung ist dadurch gekennzeichnet, dass die Bogenscheibe verstellbar ausgebildet ist und einen Verstellantrieb aufweist.

Durch die erfindungsgemässen Einzelantriebe der Fadenführerflügel wird einerseits die zwangsläufige antriebsmässige Verbindung zwischen den Fadenführerflügeln und der Spulenwelle aufgehoben und andererseits wird jeder Fadenführerflügel individuell angetrieben. Dadurch wird es möglich, den Hub der Fadenverlegung über die Geschwindigkeit der Fadenführerflügel zu variieren und so mit einem Flügelaggregat Spulen mit abgeschrägten Stirnseiten oder weichen Kanten herzustellen.

Wenn beide Fadenführerflügel mit der gleichen konstanten Geschwindigkeit angetrieben sind, ist der Hub der Fadenverlegung konstant und der den Arbeitshub durchführende Fadenführerflügel überstreicht in einer bestimmten Zeit einen bestimmten Winkel. Wenn man nun die Fadenführerflügel während des Arbeitshubs langsamer und während des Leerhubs entsprechend schneller antreibt, dann wird der den Arbeitshub durchführende jeweilige Fadenführer in der genannten Zeit einen kleineren Winkel überstreichen und einen kürzeren Weg zurücklegen, so dass der Hub verkleinert und die Fadenübergabe zu einem neuen Fadenübergabepunkt verschoben wird. Der den Leerhub durchführende und schneller angetriebene Fadenführerflügel überstreicht in der gleichen Zeit einen grösseren Winkel und kann daher den Faden am neuen Fadenübergabepunkt übernehmen.

Die Antriebsgeschwindigkeiten der Fadenführerflügel werden entsprechend der gewünschten Abschrägung der Stirnseiten der herzustellenden Spule gewählt. Die entsprechenden Werte der Abschrägungen und der Antriebsgeschwindigkeiten sind in der Steuerung in Form einer Tabelle gespeichert, so dass die Steuerung bei Eingabe der gewünschten Abschrägung die zugehörigen Geschwindigkeitswerte automatisch aus der Tabelle entnehmen kann.

Der Verstellantrieb der Bogenscheibe ist ebenfalls an die Steuerung angeschlossen, wodurch gewährleistet ist, dass sich die Kontur der Bogenscheibe immer in einer solchen Position befindet, dass der den Arbeitshub durchführende Fadenführerflügel am Fadenübergabepunkt hinter die Kontur eintaucht.

Im folgenden wird die Erfindung anhand eines Ausführungsbeispiels und der Zeichnungen näher erläutert; es zeigen:
- Fig. 1: eine schematische Darstellung einer mit einer erfindungsgemässen Fadenführungsvorrichtung ausgerüsteten Spulstelle einer Spulmaschine, in Blickrichtung parallel zur Spulenachse,
- Fig. 2: eine Ansicht in Richtung des Pfeiles II von Fig. 1,
- Fig. 3, 4: ein Detail der Fadenführungsvorrichtung von Fig. 1 und 2 in zwei verschiedenen Betriebszuständen; und
- Fig. 5: eine schematische Skizze zur Funktionserläuterung.

Die in den Fig. 1 und 2 dargestellte Spulstelle besteht im wesentlichen aus einer durch einen Spulenantrieb 1 antreibbaren Spulenwelle oder Spulspindel 2 zur Aufnahme einer Spulenhülse 3, auf die eine Kreuzspule 4 aufgewickelt wird, und aus einer Fadenverlegung 5 zur Verlegung eines von einer nicht dargestellten Vorratsspule in Richtung des Pfeiles P abgezogenen Fadens F. Die Spulenwelle 2 ist am freien Ende einer am Maschinengestell 6 schwenkbar gelagerten Wippe 7 drehbar angeordnet, welche im Uhrzeigersinn federnd nach unten gekippt wird, wobei die Spule 4 auf einer rotierbar gelagerten Stützrolle 8 aufliegt.

Die Fadenverlegung 5 ist ein sogenanntes Flügelaggregat, mit zwei Fadenführerflügeln 10 und 11 und einer Bogenscheibe 12. Die beiden Fadenführerflügel 10 und 11, von denen aus Gründen der besseren Übersichtlichkeit in Fig. 2 nur der Fadenführerflügel 10 eingezeichnet ist, sind übereinander angeordnet und gegenläufig rotierbar angetrieben. Sie liegen oberhalb der eine Bogenscheibe bildenden Bogenscheibe 12, welche sie berührungsfrei überstreichen. Die Fadenführerflügel 10 und 11 tauchen periodisch aus der eine Steuerkurve bildenden Kontur der Bogenscheibe 12 hervor und wieder hinter diese zurück und sind zu diesem Zweck auf zwei zueinander parallelen Achsen angeordnet, welche exzentrisch zur Bogenscheibe 12 liegen.

Der Antrieb der Fadenführerflügel 10 und 11 ist in Fig. 1 durch zwei Antriebswellen 13 und 14 symbolisiert, von denen jede einen eigenen Flügelantrieb 16 bzw. 17 aufweist. Die Bogenscheibe 12 weist ebenfalls einen Antrieb auf (nicht eingezeichnet) und ist durch diesen quer zum Faden F und quer zur Stützrolle 8 verstellbar. Den beiden Flügelantrieben 16 und 17 ist eine gemeinsame Steuerung 9 zugeordnet, an welche ausserdem noch der Spulenantrieb 1 und der Verstellantrieb der Bogenscheibe 12 angeschlossen sind. Der Faden F durchläuft bei seinem Abzug von der Vorratsspule (nicht eingezeichnet) eine Spann- und Überwachungseinheit 18, die beispielsweise eine Fadendämmung und einen Fadenwächter enthält.

Fig. 3 zeigt den Augenblick der Fadenübergabe am rechten Umkehrpunkt der Changierbewegung. Darstellungsgemäss taucht bei der Fadenübergabe der Fadenführerflügel 10, der den Faden F an den Übergabepunkt transportiert hatte, mit seiner Spitze hinter die Kontur der Bogenscheibe 12 zurück und gibt dadurch den Faden F frei, der jetzt nur an der Kontur der Bogenscheibe 12 anliegt. Gleichzeitig nähert sich der kurz zuvor aus der Kontur der Bogenscheibe 12 herausgetauchte Fadenführerflügel 11, übernimmt den Faden F und transportiert ihn nach links (Fig. 4). Zur exakten Fadenpositionierung an den Übergabepunkten sind in deren Bereich unterhalb der Bogenscheibe 12 Führungsnasen 15 vorgesehen, die zusammen mit der Kontur der Bogenscheibe 12 je einen Fadeneinlaufschlitz bilden. Auf diese Weise ist der Faden F zum Zeitpunkt seiner Übergabe in dem betreffenden Fadeneinlaufschlitz geführt.

Der Spulenantrieb 1, die beiden Flügelantriebe 16 und 17 und der Verstellantrieb der Bogenscheibe 12 sind durch geeignete Motoren gebildet, die alle an die Steuerung 9 angeschlossen sind. Diese Steuerung, in welche die Spulparameter, insbesondere das Windungsverhältnis (Anzahl Spulenumdrehungen pro Doppelhub), der durch das Windungsverhältnis bestimmte, dem halben Kreuzungswinkel entsprechende, Steigungswinkel der Fadenverlegung, die Geschwindigkeit und die gewünschte Abschrägung an den Stirnseiten der Spule eingebbar sind, regelt die Changierbewegung des Flügelaggregats 5 so, dass die gewünschte Abschrägung entsteht. Ausserdem kann anhand der Changierbewegung des Flügelaggregats 5 eine Regelung der Spulenumdrehungen zum Zweck der Herstellung einer bestimmten Wicklung erfolgen.

Anhand von Fig. 5, welche eine schematische Draufsicht auf das Flügelaggregat 5 (Fig. 1) zeigt, soll nun die Veränderung des Hubs der Fadenverlegung erklärt werden. Darstellungsgemäss sind die beiden Fadenführerflügel 10 und 11 auf zwei parallelen Achsen 19 bzw. 20 angeordnet, welche exzentrisch zur Bogenscheibe 12 liegen. Die letztere ist in zwei Verstellpositionen eingezeichnet, in einer voll ausgezogenen vorderen und in einer strichpunktierten hinteren Position. Die Spitzen der Fadenführerflügel 10 und 11 beschreiben bei ihrer Rotationsbewegung in Richtung der eingezeichneten Pfeile je einen Kreis K bzw. K'.

Die Bogenscheibe 12 hat eine solche Relativlage zu den Fadenführerflügeln 10 und 11 und weist an ihrer eine Steuerkurve bildenden Kontur 21 einen solchen Radius auf, dass die Fadenführerflügel 10 und 11 in ihrer Mittellage die Kontur 21 überragen und in ihren Seitenlagen hinter der Kontur liegen.

Dazwischen gibt es zwei Punkte an denen die Fadenführerflügel 10 bzw. 11 gerade hinter die Kontur 21 eintauchen und dabei den Faden, den sie während des vorhergehenden Arbeitshubs geführt hatten, freigeben. Wie schon bei der Beschreibung der Fig. 3 und 4 erwähnt wurde, definieren diese Punkte, die durch den Schnittpunkt des Kreises K bzw. K' mit der Kontur 21 bestimmt sind, die Fadenübergabepunkte, welche gleichzeitig auch die Bewegungsumkehrpunkte sind.

Wenn die Bogenscheibe 12 ihre hintere, strichpunktierte, Lage einnimmt, dann sind die Fadenübergabepunkte die mit A und B bezeichneten Punkte; der mit H bezeichnete Abstand zwischen den Punkten A und B ist der Hub der Fadenverlegung. In der vorderen, voll ausgezogenen, Lage der Bogenscheibe 12 sind die Fadenübergabepunkte die mit A' und B' bezeichneten Punkte; H' bezeichnet den Hub der Fadenverlegung, welcher deutlich kürzer ist als der Hub H in der hinteren Lage der Bogenscheibe 12.

Wenn der Hub der Fadenverlegung gleich H ist und die Bogenscheibe 12 sich in ihrer hinteren Stellung befindet, dann nehmen die beiden Fadenführerflügel 10 und 11 im Augenblick der Fadenübergabe am Punkt B die gestrichelt eingezeichnete Übergabestellung ein, in der der Faden am Übergabepunkt B vom Schwenkflügel 11 freigegeben ist und gerade vom Schwenkflügel 10 übernommen wird. Wenn nun der Hub von der Länge H auf die Länge H' verkürzt werden soll, dann muss einerseits die Bogenscheibe 12 in Richtung des Pfeiles C von der hinteren in die vordere Lage verstellt und es muss andererseits dafür gesorgt werden, dass die beiden Fadenführerflügel 10 und 11 ihre Übergabestellung jetzt nicht am Punkt B sondern am Punkt B' erreichen.

Letzteres bedeutet, dass der Fadenführerflügel 11 in der für den Arbeitshub zur Verfügung stehenden Zeit einen kürzeren Weg zurücklegen muss und daher während des Arbeitshubs langsamer angetrieben werden kann, und dass der Fadenführerflügel 10 in der für den Leerhub zur Verfügung stehenden Zeit einen längeren Weg zurücklegen und daher während des Leerhubs schneller angetrieben werden muss. Oder allgemein: Bei Hubverkürzung muss jeweils der den Arbeitshub durchführende Fadenführerflügel langsamer und der den Leerhub durchführende Fadenführerflügel schneller angetrieben werden.

Dieser individuelle Antrieb der Fadenführerflügel 10 und 11 wird durch die Einzelantrieb 16 und 17 (Fig. 1) ermöglicht. Diese sind durch die Steuerung 9 so gesteuert, dass für jede gewünschte Abschrägung der Stirnseiten der Spule 4 die Bogenscheibe 12 entsprechend positioniert wird und die Fadenführerflügel 10 und 11 entsprechend beschleunigt und verzögert werden. Dabei erfolgen Beschleunigung und Verzögerung jeweils nur während einer kurzen Phase am Beginn und am Ende des jeweiligen Arbeits- oder Leerhubs, während über den restlichen Teil des Hubs die Fadenführerflügel in Abhängigkeit von der Spulenumdrehung angetrieben sind.

## Patentansprüche

1. Fadenführungsvorrichtung zum Aufspulen von Fäden zu Kreuzspulen, mit zwei gegenläufig rotierbaren, übereinander angeordneten Fadenführerflügeln (10, 11) und mit einer Bogenscheibe (12), aus deren Kontur (21) die Fadenführerflügel (10, 11) hervortreten und in welche sie wieder eintauchen, wobei an den Eintauchpunkten (A, B; A', B') der Fadenführerflügel (10, 11) jeweils die Übergabe des Fadens (F) erfolgt, **dadurch gekennzeichnet, dass** die Fadenführerflügel (10, 11) einzeln angetrieben sind, und dass ihre Antriebe (16, 17) so steuerbar sind, dass die Orte der Fadenübergabepunkte (A, B; A', B') in Abhängigkeit vom gewünschten Hub (H, H') einstellbar sind.

2. Fadenführungsvorrichtung nach Anspruch 1, **dadurch gekennzeichnet, dass** die Antriebe (16, 17) der beiden Fadenführerflügel (10, 11) über eine gemeinsame Steuerung (9) verbunden sind.

3. Fadenführungsvorrichtung nach Anspruch 2, **dadurch gekennzeichnet, dass** die Bogenscheibe (12) verstellbar ausgebildet ist und einen Verstellantrieb aufweist.

4. Fadenführungsvorrichtung nach Anspruch 3, **dadurch gekennzeichnet, dass** der Verstellantrieb der Bogenscheibe (12) mit der Steuerung (9) der Antriebe (16, 17) der Fadenführerflügel (10, 11) verbunden ist.

5. Fadenführungsvorrichtung nach einem der Ansprüche 1 bis 4, **dadurch gekennzeichnet, dass** zur Verkürzung des Hubs (H, H') die Fadenführerflügel (10, 11) während des Arbeitshubs verlangsamt und während des Leerhubs beschleunigt antreibbar sind.

6. Fadenführungsvorrichtung nach Anspruch 5, **dadurch gekennzeichnet, dass** Verzögerung und Beschleunigung der Geschwindigkeit der Fadenführerflügel (10, 11) jeweils nur während einer kurzen Phase am Beginn und am Ende des jeweiligen Arbeits- oder Leerhubs erfolgen, und dass die Fadenführerflügel (10, 11) während des restlichen Teils des Hubs (H, H') in Abhängigkeit von der Spulenumdrehung angetrieben sind.

7. Fadenführungsvorrichtung nach Anspruch 5 oder 6, **dadurch gekennzeichnet, dass** zur Herstellung einer Spule (4) mit abgeschrägten Stirnseiten eine kontinuierliche Verkürzung des Hubs (H, H') erfolgt, und dass die den gewünschten Abschrägungen und Hüben entsprechenden Antriebsgeschwindigkeiten der Fadenführerflügel (10, 11) in der Steuerung (9) abrufbar gespeichert sind.

8. Fadenführungsvorrichtung nach einem der Ansprüche 2 bis 7, **dadurch gekennzeichnet, dass** ein separater Antrieb (1) für die Spulenwelle (2) der Spulvorrichtung vorgesehen und dass dieser Antrieb mit der Steuerung (9) der Antriebe (16, 17) der Fadrnführerflügel (10, 11) verbunden ist.

9. Fadenführungsvorrichtung nach Anspruch 8, **dadurch gekennzeichnet, dass** durch die Steuerung (9) eine Regelung der Changierbewegung des Fadens (F) anhand der Spulenumdrehung erfolgt.

10. Fadenführungsvorrichtung nach einem der Ansprüche 7 bis 9, **dadurch gekennzeichnet, dass** in der Steuerung (9) Parameter für verschiedene Wicklungen in Form von Tabellen gespeichert sind.

## Claims

1. Thread guide device for winding threads into cross-wound bobbins, with two superimposed thread guide blades (10, 11) which are rotatable in opposite directions and with an arcuate plate (12) from whose contour (21) the thread guide blades (10, 11) issue and into which they dip again, the transfer of the thread (F) being effected at the dipping points (A, B; A', B') of the thread guide blades (10, 11) in each case, **characterized in that** the thread guide blades (10, 11) are driven individually and **in that** their drives (16, 17) can be controlled in such a way that the locations of the thread transfer points (A, B; A', B') are adjustable in dependence on the desired stroke (H, H').

2. Thread guide device according to Claim 1, **characterized in that** the drives (16, 17) of the two thread guide blades (10, 11) are connected via a common controller (9).

3. Thread guide device according to Claim 2, **characterized in that** the arcuate plate (12) is adjustable in design and has an adjusting drive.

4. Thread guide device according to Claim 3, **characterized in that** the adjusting drive of the arcuate plate (12) is connected to the controller (9) of the drives (16, 17) of the thread guide blades (10, 11).

5. Thread guide device according to any one of Claims 1 to 4, **characterized in that**, for shortening the stroke (H, H'), the thread guide blades (10, 11) can be driven in a decelerated manner during the working stroke and in an accelerated manner during the idle stroke.

6. Thread guide device according to Claim 5, **characterized in that** deceleration and acceleration of the speed of the thread guide blades (10, 11) are effected in each case only during a short phase at the beginning and at the end of the respective working or idle stroke, and **in that** the thread guide blades (10, 11) are driven during the remainder of the stroke (H, H') in dependence on the revolution of the bobbin.

7. Thread guide device according to either of Claims 5 or 6, **characterized in that**, for producing a bobbin (4) with bevelled end faces, the stroke (H, H') is continuously shortened and **in that** the driving speeds of the thread guide blades (10, 11) corresponding to the desired bevels and strokes are stored retrievably in the controller (9).

8. Thread guide device according to any one of Claims 2 to 7, **characterized in that** a separate drive (1) is provided for the bobbin shaft (2) of the bobbin-winding device and **in that** this drive is connected to the controller (9) of the drives (16, 17) of the thread guide blades (10, 11).

9. Thread guide device according to Claim 8, **characterized in that** the traversing movement of the thread (F) is regulated by the controller (9) on the basis of the rotation of the bobbin.

10. Thread guide device according to any one of Claims 7 to 9, **characterized in that** parameters for various packages are stored in the controller (9) in the form of tables.

## Revendications

1. Dispositif de guidage de fil pour enrouler des fils en bobines croisées, comportant deux ailettes guide-fil (10, 11) disposées l'une au-dessus de l'autre et tournant en sens contraire et une plaque cintrée (12) avec un contour (21) dont les ailettes guide-fil (10, 11) émergent et derrière lequel elles disparaissent de nouveau, les points (A, B ;A', B') au niveau desquels les ailettes guide-fil (10, 11) disparaissent étant les points où s'effectue le transfert du fil (F), **caractérisé en ce que** les ailettes guide-fil (10, 11) sont entraînées individuellement et que leurs dispositifs d'entraînement (16, 17) sont commandés de telle manière que les emplacements des points de transfert de fil (A, B ;A', B') peuvent être réglés en fonction de la course (H, H') souhaitée.

2. Dispositif de guidage de fil selon la revendication 1, **caractérisé en ce que** les dispositifs d'entraînement (16, 17) des deux ailettes guide-fil (10, 11) sont reliés par une commande (9) commune.

3. Dispositif de guidage de fil selon la revendication 2, **caractérisé en ce que** la plaque cintrée (12) est réglable et présente un mécanisme de déplacement.

4. Dispositif de guidage de fil selon la revendication 3, **caractérisé en ce que** le mécanisme de déplacement de la plaque cintrée (12) est relié à la commande (9) des dispositifs d'entraînement (16, 17) des ailettes guide-fil (10, 11).

5. Dispositif de guidage de fil selon l'une des revendications 1 à 4, **caractérisé en ce que** pour diminuer la course (H, H'), les ailettes guide-fil (10, 11) sont entraînées plus lentement pendant la course de travail et plus rapidement pendant la course à vide.

6. Dispositif de guidage de fil selon la revendication 5, **caractérisé en ce que** le freinage et l'accélération des ailettes guide-fil (10, 11) n'ont lieu que pendant une phase courte au début et à la fin de la course de travail ou de la course à vide, et que les ailettes guide-fil (10, 11), pendant le reste de la course (H, H'), sont entraînées en fonction de la rotation de la bobine.

7. Dispositif de guidage de fil selon la revendication 5 ou 6, **caractérisé en ce que** pour fabriquer une bobine (4) avec des faces frontales inclinées, on procède à une diminution continue de la course (H, H') et que les vitesses d'entraînement des ailettes guide-fil (10, 11) correspondant aux inclinaisons et aux courses souhaitées, sont mémorisées dans la commande (9) avec possibilité de rappel.

8. Dispositif de guidage de fil selon l'une des revendications 2 à 7, **caractérisé en ce qu'**il est prévu un dispositif d'entraînement (1) séparé pour l'arbre de bobine (2) du dispositif de bobinage et que ce dispositif d'entraînement est relié à la commande (9) des dispositifs d'entraînement (16, 17) des ailettes guide-fil (10, 11).

9. Dispositif de guidage de fil selon la revendication 8, **caractérisé en ce que** la commande (9) effectue un réglage du déplacement en va-et-vient du fil (F) à l'aide de la rotation de la bobine.

10. Dispositif de guidage de fil selon l'une des revendications 7 à 9, **caractérisé en ce que** des paramètres pour différents enroulements sont mémorisés sous forme de tableaux dans la commande (9).
